# EUROPÄISCHE PATENTSCHRIFT

(11) **EP 2 327 276 B1**
(45) Veröffentlichungstag und Bekanntmachung des Hinweises auf die Patenterteilung: **19.06.2013**
(21) Anmeldenummer: 08804310.4
(22) Anmeldetag: 17.09.2008
(51) Int. Cl.: H05B 41/282, H05B 41/392

(54) **SCHALTUNGSANORDNUNG UND VERFAHREN ZUM BETREIBEN EINER ENTLADUNGSLAMPE**
CIRCUIT ARRANGEMENT AND METHOD FOR OPERATION OF A DISCHARGE LAMP
MONTAGE ET PROCÉDÉ DE FONCTIONNEMENT D'UNE LAMPE À DÉCHARGE

(43) Veröffentlichungstag der Anmeldung: 01.06.2011
(73) Patentinhaber: OSRAM GmbH, 80807 München (DE)
(72) Erfinder: BRAUN, Alois, 86633 Neuburg (DE); LIMMER, Walter, 81825 München (DE); SCHMIDL, Maximilian, 82049 Pullach (DE)
(86) Internationale Anmeldenummer: PCT/EP2008/062358
(87) Internationale Veröffentlichungsnummer: WO 2010/031430

(56) Entgegenhaltungen:
- EP-A2- 1 339 268
- DE-A1-102005 045 569
- US-A1- 2005 007 036

## Beschreibung

Die vorliegende Erfindung betrifft eine Schaltungsanordnung zum Betreiben einer Entladungslampe, umfassend einen Eingang mit einem ersten und einem zweiten Eingangsanschluss zum Anschließen einer Versorgungsspannung, einen ersten elektronischen Schalter, der eine Steuerelektrode, eine Arbeitselektrode und eine Bezugselektrode aufweist, wobei die Arbeitselektrode mit dem ersten Eingangsanschluss gekoppelt ist, eine erste Diode, deren Anode mit dem zweiten Eingangsanschluss gekoppelt ist und deren Kathode unter Ausbildung eines ersten Verbindungspunkts mit der Bezugselektrode des ersten elektronischen Schalters gekoppelt ist, eine Steuervorrichtung, die zur Ansteuerung des ersten elektronischen Schalters mit dessen Steuerelektrode gekoppelt ist, einen Ausgang mit einem ersten und einem zweiten Ausgangsanschluss zum Bereitstellen einer Ausgangsspannung an die Entladungslampe, eine Induktivität, die seriell zu einem der Ausgangsanschlüsse angeordnet ist, eine Lampendrossel, die zwischen den ersten Verbindungspunkt und den ersten Ausgangsanschluss gekoppelt ist, und einen ersten Kondensator, der zwischen den ersten Ausgangsanschluss und die Anode der ersten Diode gekoppelt ist, wobei die Steuervorrichtung ausgelegt ist, den ersten elektronischen Schalter fortwährend für eine Einschaltzeit leitend und für eine Ausschaltzeit nichtleitend zu schalten. Sie betrifft überdies ein entsprechendes Verfahren zum Betreiben einer Entladungslampe.

### Stand der Technik

Eine derartige Schaltungsanordnung ist aus dem Stand der Technik bekannt. Sie stellt sich im Wesentlichen als Buck-Konverter mit nachgeschalteter Zündvorrichtung für die Entladungslampe dar, wobei die erwähnte Induktivität die Zündinduktivität darstellt. In der Praxis wurde nun festgestellt, dass Entladungslampen, die an einer derartigen Schaltungsanordnung betrieben werden, bisweilen verlöschen. Durch die Einführung zusätzlicher ohmscher Widerstände in den Ausgangskreis, d. h. seriell zur Entladungslampe, konnte das Verlöschen weitgehend verhindert werden. Allerdings ist diese Lösung im Hinblick auf die entstehende Verlustleistung unerwünscht.

US 2005/007036 A1 zeigt eine Schaltungsanordnung nach dem Präambel von Anspruch 1.

### Darstellung der Erfindung

Die Aufgabe der vorliegenden Erfindung liegt deshalb darin, eine eingangs genannte Schaltungsanordnung beziehungsweise ein eingangs genanntes Verfahren derart weiterzubilden, dass ein Verlöschen der Entladungslampe bei geringer Verlustleistung zuverlässig verhindert wird.

Diese Aufgabe wird gelöst durch eine Schaltungsanordnung mit den Merkmalen von Patentanspruch 1 sowie durch ein Verfahren mit den Merkmalen von Patentanspruch 14.

Der vorliegenden Erfindung liegt die Erkenntnis zugrunde, dass in Abhängigkeit der Zündinduktivität und des ersten Kondensators Schwingungen im Ausgangskreis auftreten können. Bei niedrigen Lampenimpedanzen werden sie wenig bedämpft und können den Lampenbetrieb stören, da der Lampenstrom schwingt. Bei der üblichen weiteren Beschaltung einer aus dem Stand der Technik bekannten, gattungsgemäßen Schaltungsanordnung ist eine Messung des Ausgangsstroms vorgesehen, wobei durch entsprechende Ansteuerung des ersten elektronischen Schalters der Ausgangsstrom festfrequent peak-to-peak geregelt wird. Tritt nun im Ausgangskreis eine Schwingung auf, so kann das dazu führen, dass Einschaltzyklen gänzlich ausfallen und die effektive Ansteuerfrequenz sich der Resonanzfrequenz, die im Wesentlichen durch die Zündinduktivität und den ersten Kondensator bestimmt ist, annähert. Der Regelkreis zieht sich also "in die Schwingung hinein". Dabei kann der Strom sogar ins Negative schwingen und dadurch die Lampe zum Verlöschen bringen.

Die aus dem Stand der Technik bekannte Vorgehensweise der Einfügung von ohmschen Widerständen in den Ausgangskreis diente unwissentlich dazu, die Schwingung zu bedämpfen, führte jedoch zu unerwünscht hoher Verlustleistung.

Auf der Basis dieser Erkenntnisse beseitigt die vorliegende Erfindung das oben genannte Problem dadurch, dass im Continuous Mode die Schaltungsanordnung nicht nahezu festfrequent betrieben wird, sondern die Ausschaltzeit des ersten elektronischen Schalters variiert wird. Durch Messung der Ausgangsspannung wird der Abstand zur genannten Resonanzfrequenz ermittelt und durch Variation der Ausschaltzeit ein ausreichender Abstand dazu hergestellt. Dadurch wird ein "Hineinziehen" des Regelkreises in die Schwingung zuverlässig vermieden. Als Folge davon lässt sich ein Verlöschen der Entladungslampe auch ohne Verwendung zusätzlicher ohmscher Widerstände zur Bedämpfung des Ausgangskreises zuverlässig vermeiden.

Die Steuervorrichtung ist ausgelegt, die Ausschaltzeit proportional, insbesondere direkt oder indirekt proportional, zur Ausgangsspannung zu variieren. Die Steuer-vorrichtung ist ausgelegt, bei einer Vergrößerung der Ausgangsspannung die Ausschaltzeit zu verkürzen und umgekehrt. Wenn Tₑᵢₙ die Einschaltzeit, Tₐᵤₛ die Ausschaltzeit, L_{Z} die seriell zu einem der Ausgangsanschlüsse angeordnete Induktivität und C₁ die Kapazität des ersten Kondensators darstellt, ist die Steuervorrichtung ausgelegt, die Ausschaltzeit derart zu variieren, dass gilt: $\frac{1}{{T}_{ein} + {T}_{aus}} \neq \frac{1}{2 ⁢ π ⁢ \sqrt{{L}_{z} ⁢ {C}_{1}}}$

Besonders bevorzugt vermeidet die Steuervorrichtung durch Variation der Ausschaltzeit einen Bereich von 20 Prozent unter bis 20 Prozent über der Resonanzfrequenz, so dass gilt: $\frac{1}{{T}_{ein} + {T}_{aus}} \neq 0 , 8 ⁢ bis ⁢ 1 , 2 * \frac{1}{2 ⁢ π ⁢ \sqrt{{L}_{z} ⁢ {C}_{1}}}$

Um sicherzustellen, dass auch Harmonische der Resonanzfrequenz vermieden werden, gilt weiterhin: $\frac{1}{n * \left({T}_{ein}+{T}_{aus}\right)} \neq \frac{1}{2 ⁢ π ⁢ \sqrt{{L}_{z} ⁢ {C}_{1}}} ; n = 1 , 2 , 3 , …$

Besonders bevorzugt ist in diesem Zusammenhang wiederum, wenn ein Bereich von 20 Prozent unter bis 20 Prozent über der jeweiligen Frequenz vermieden wird, so dass gilt: $\frac{1}{n * \left({T}_{ein}+{T}_{aus}\right)} \neq 0 , 8 ⁢ bis ⁢ 1 , 2 * \frac{1}{2 ⁢ π ⁢ \sqrt{{L}_{Z} ⁢ {C}_{1}}} ; n = 1 , 2 , 3 , …$

Insbesondere wenn die Impedanz der am Ausgang anzuschließenden Entladungslampe nicht zu vernachlässigen ist, ist in der jeweiligen, oben erwähnten Formel die Verstimmung des Schwingkreises aus dem ersten Kondensator und der Induktivität durch die Impedanz der am Ausgang anzuschließenden Entladungslampe zu berücksichtigen. Damit lassen sich besonders präzise Werte für die zu vermeidenden Frequenzen ermitteln und bei der Steuerung durch die Steuervorrichtung berücksichtigen.

Bevorzugt umfasst eine erfindungsgemäße Schaltungsanordnung weiterhin einen Strommesswiderstand, der zwischen die Anode der ersten Diode und den zweiten Eingangsanschluss gekoppelt ist, zur Messung des Stroms durch den ersten elektronischen Schalter in dessen leitendem Zustand, wobei die Steuervorrichtung mit dem Strommesswiderstand gekoppelt und ausgelegt ist, die Einschaltzeit zur Regelung des Stroms auf einen vorgebbaren Wert zu variieren. Dabei wird die Einschaltzeit insbesondere so geregelt, dass der mittlere Strom trotz der unterschiedlichen Ausschaltzeiten konstant bleibt.

Die vorgenannten Ausführungsformen einer erfindungsgemäßen Schaltungsanordnung betreffen insbesondere Realisierungen mit einem einzigen elektronischen Schalter. Die der vorliegenden Erfindung zugrunde liegende Idee ist jedoch insbesondere auch auf eine Vollbrückentopologie übertragbar. Insofern umfasst eine bevorzugte Weiterbildung einer erfindungsgemäßen Schaltungsanordnung weiterhin einen zweiten, einen dritten und einen vierten elektronischen Schalter, wobei der erste, der zweite, der dritte und der vierte elektronische Schalter eine Vollbrücke darstellen, wobei der ersten Verbindungspunkt einen ersten Brückenmittelpunkt darstellt, wobei die Schaltungsanordnung weiterhin eine zweite Diode umfasst, die parallel zum ersten elektronischen Schalter gekoppelt ist, wobei der zweite elektronische Schalter parallel zur ersten Diode gekoppelt ist, wobei der dritte und der vierte elektronische Schalter unter Ausbildung eines zweiten Verbindungspunkts, der einen zweiten Brückenmittelpunkt darstellt, miteinander gekoppelt sind, wobei der zweite Brückenmittelpunkt den zweiten Ausgangsanschluss darstellt, wobei die Steuervorrichtung ausgelegt ist, den ersten, den zweiten, den dritten und den vierten elektronischen Schalter erfindungsgemäß anzusteuern. Dabei ist die Steuervorrichtung bevorzugt ausgelegt, in einer ersten Phase den dritten elektronischen Schalter leitend, den vierten elektronischen Schalter und den ersten elektronischen Schalter nichtleitend zu schalten, in einer zweiten Phase den vierten elektronischen Schalter leitend, den dritten elektronischen Schalter und den zweiten elektronischen Schalter nichtleitend zu schalten, wobei sich die erste und die zweite Phase mit einer ersten vorgebbaren Frequenz, die insbesondere im Niederfrequenzbereich liegt, fortwährend abwechseln, wobei die Steuervorrichtung weiterhin ausgelegt ist, in der ersten Phase den zweiten elektronischen Schalter und in der zweiten Phase den ersten elektronischen Schalter mit einer zweiten vorgebbaren Frequenz, die insbesondere im Hochfrequenzbereich liegt, abwechselnd leitend und nichtleitend zu schalten und dabei die Ausschaltzeit in Abhängigkeit der gemessenen Ausgangsspannung zu variieren.

Bevorzugt ist dem dritten und dem vierten elektronischen Schalter jeweils eine Freilaufdiode parallelgeschaltet.

Weiterhin bevorzugt umfasst die Schaltungsanordnung einen zweiten Kondensator, der zwischen den ersten Eingangsanschluss und den ersten Ausgangsanschluss gekoppelt ist. In diesem Fall ist in den obigen Gleichungen anstelle der Kapazität des ersten Kondensators die Gesamtkapazität aus erstem und zweitem Kondensator anzusetzen.

Weitere bevorzugte Ausführungsformen ergeben sich aus den Unteransprüchen.

Die mit Bezug auf eine erfindungsgemäße Schaltungsanordnung vorgestellten bevorzugten Ausführungsformen und deren Vorteile gelten entsprechend, soweit anwendbar, für das erfindungsgemäße Verfahren.

### Kurze Beschreibung der Zeichnung(en)

Im Nachfolgenden werden nunmehr Ausführungsbeispiele der Erfindung unter Bezugnahme auf die beigefügten Zeichnen näher beschrieben. Es zeigen:
- Fig. 1: in schematischer Darstellung ein erstes Ausführungsbeispiel einer erfindungsgemäßen Schaltungsanordnung mit einem elektronischen Schalter;
- Fig. 2: in schematischer Darstellung ein zweites Ausführungsbeispiel einer erfindungsgemäßen Schaltungsanordnung mit Vollbrückentopologie;
- Fig. 3: den zeitlichen Verlauf diverser Ströme bei einer peak-to-peak-Regelung gemäß dem Stand der Technik; und
- Fig. 4: den zeitlichen Verlauf entsprechender Größen bei Resonanz gemäß dem Stand der Technik.

### Bevorzugte Ausführung der Erfindung

Fig. 1 zeigt in schematischer Darstellung ein erstes Ausführungsbeispiel einer erfindungsgemäßen Schaltungsanordnung. Diese umfasst einen Eingang mit einem ersten E₁ und einem zweiten Eingangsanschluss E₂, an den eine Versorgungsspannung angeschlossen werden kann. Zwischen den Eingängen ist ein optionaler Kondensator C_{E} angeordnet, der zur Stabilisierung der Eingangsspannung dient. Die Schaltungsanordnung umfasst einen ersten elektronischen Schalter Q₁ mit einer Steuerelektrode, einer Arbeitselektrode und einer Bezugselektrode. Die Arbeitselektrode ist mit dem ersten Eingangsanschluss E₁ gekoppelt. Weiterhin ist eine Diode D₁ vorhanden, deren Kathode unter Ausbildung eines Verbindungspunkts N mit der Bezugselektrode des elektronischen Schalters Q₁ gekoppelt ist. Die Schaltungsanordnung umfasst weiterhin einen Ausgang mit einem ersten A₁ und einem zweiten Ausgangsanschluss A₂, an dem eine Ausgangsspannung U_{A} an eine Entladungslampe La bereitgestellt wird. Zwischen dem Verbindungspunkt N und dem ersten Ausgangsanschluss A₁ ist die Serienschaltung einer Lampendrossel L₁ und einer Zündinduktivität L_{Z} angeordnet. Der Verbindungspunkt zwischen der Lampendrossel L₁ und der Zündinduktivität L_{Z} ist über einen Kondensator C₁ mit dem zweiten Ausgangsanschluss A₂ gekoppelt. Die Anode der Diode D₁ ist ebenfalls mit dem Ausgangsanschluss A₂ gekoppelt.

Zur Messung der Ausgangsspannung U_{A} ist eine Spannungsmessvorrichtung 10 vorgesehen. Eine Größe, die mit der gemessenen Ausgangsspannung U_{A} korreliert ist, wird an eine Steuervorrichtung 12 gekoppelt, die mit der Steuerelektrode des elektronischen Schalters Q₁ gekoppelt ist, um diesen anzusteuern. Die Steuervorrichtung 12 ist überdies mit einer Strommessvorrichtung 14 gekoppelt, die die Spannung, die über einem Strommesswiderstand R_{S}, der zwischen die Anode der Diode D₁ und den zweiten Eingangsanschluss E₂ gekoppelt ist, misst und an die Steuervorrichtung 12 bereitstellt. Gestrichelt eingezeichnet ist ein Zündkondensator C_{Z1}. Die Steuervorrichtung 12 ist erfindungsgemäß ausgelegt, die Ausschaltzeit des Schalters Q₁ in Abhängigkeit der gemessenen Ausgangsspannung U_{A} zu variieren. Die Variation erfolgt insbesondere derart, dass sich die Frequenz, mit der der Schalter Q₁ angesteuert wird, von einer Resonanzfrequenz und deren Vielfacher, die im Wesentlichen durch die Zündinduktivität L_{Z} und den ersten Kondensator C₁ definiert sind, unterscheidet. Der die Lampendrossel L₁ durchfließende Strom ist mit I_{L1}, der die Lampe La durchfließende Strom ist mit I_{La} und der den Schalter Q₁ durchfließende Strom ist mit I_{Q1} bezeichnet.

Fig. 2 zeigt in schematischer Darstellung ein zweites Ausführungsbeispiel einer erfindungsgemäßen Schaltungsanordnung, wobei die Schaltungsanordnung nunmehr eine Vollbrückentopologie aufweist. Bezugszeichen, die in Zusammenhang mit Fig. 1 eingeführt wurden, gelten für gleiche und gleich wirkende Bauelemente von Fig. 2 weiter und werden nicht nochmals eingeführt.

Diese umfasst weiterhin einen zweiten Q₂, einen dritten Q₃ und einen vierten Schalter Q₄. Dem Schalter Q₁ ist eine zweite Diode D₂ parallelgeschaltet. Zwischen den ersten Eingangsanschluss E₁ und den ersten Ausgangsanschluss A₁ ist ein zweiter Kondensator C₂ gekoppelt. Zwischen dem ersten Schalter Q₁ und dem zweiten Schalter Q₂ ist ein erster Brückenmittelpunkt BM1, zwischen dem dritten Schalter Q₃ und dem vierten Schalter Q₄ ein zweiter Brückenmittelpunkt BM2 gebildet. Vorliegend ist die Zündinduktivität L_{Z} zwischen dem zweiten Ausgangsanschluss A₂ und dem zweiten Brückenmittelpunkt BM2 angeordnet. Optional ist ein weiterer Zündkondensator C_{Z2} eingezeichnet, der alternativ oder zusätzlich zum Zündkondensator C_{Z1} vorgesehen sein kann. Dieser kann parallel zu den beiden Ausgangsanschlüssen A₁, A₂ gekoppelt sein.

Der Betrieb der Schaltungsanordnung von Fig. 2 erfolgt durch entsprechende Ansteuerung der Schalter Q₁ bis Q₄ durch die Steuervorrichtung 12. Dabei steuert die Steuervorrichtung 12 in einer ersten Phase den Schalter Q₄ leitend, die Schalter Q₃ und Q₂ nichtleitend. In einer zweiten Phase wird der Schalter Q₃ leitend, die Schalter Q₄ und Q₁ nichtleitend geschaltet. Die erste und die zweite Phase wechseln sich fortwährend mit einer ersten vorgebbaren Frequenz, die insbesondere im Niederfrequenzbereich liegt, ab. In der ersten Phase wird der Schalter Q₁ und in der zweiten Phase der Schalter Q₂ mit einer zweiten vorgebbaren Frequenz, die insbesondere im Hochfrequenzbereich liegt, abwechselnd leitend und nichtleitend geschaltet. Dabei wird die Ausschaltzeit in Abhängigkeit der gemessenen Ausgangsspannung U_{A} derart variiert, dass sich die Ansteuerfrequenz von der Resonanzfrequenz, die im Wesentlichen durch die Kapazitäten C₁, C₂ und die Zündinduktivität L_{Z} definiert ist, und deren Vielfacher unterscheiden.

Die Figuren 3 und 4 verdeutlichen nochmals die Überlegungen und Erkenntnisse, die dieser vorliegenden Erfindung zugrunde liegen. Für die grundsätzliche Topologie von Fig. 2 - allerdings ohne erfindungsgemäße Steuerung - zeigt Fig. 3 den zeitlichen Verlauf diverser Ströme bei einer peak-to-peak-Regelung des Stroms I_{Q1} durch den Schalter Q₁. Eingezeichnet ist eine Abschaltstromschwelle I_{S}. Sobald der Strom durch den Schalter diesen Stromwert I_{S} erreicht, wird der Schalter I_{Q1} in den nichtleitenden Zustand geschaltet. Die Einschaltzeit beträgt Tₑᵢₙ und führt zum Ansteigen des Stroms I_{L1} durch die Lampendrossel L₁. Nach dem Ausschalten des Schalters Q₁, d. h. in der Entmagnetisierungsphase der Lampendrossel L₁, nimmt der Strom durch die Lampendrossel I_{L1} kontinuierlich ab, siehe Tₐᵤₛ. Weiterhin ist eingezeichnet der Strom I_{D1} in der Freilaufphase, d. h. bei geöffnetem Schalter Q₁. Schließlich ist eingetragen der an die Entladungslampe La bereitgestellte Strom I_{La}, der dem mittleren Strom I_{L1quer} durch die Lampendrossel L₁ entspricht.

Fig. 4 zeigt die Situation bei Auftreten einer Schwingung im Ausgangskreis, d. h. des Ausgangsstroms I_{La}. Tritt eine Schwingung im Ausgangskreis auf, erhält der Strom durch den Strommesswiderstand R_{S} im Maximum der Schwingung einen "Offset", d. h. der Ausschaltzeitpunkt wird früher erreicht und anfangs sinkt die Einschaltzeit Tₑᵢₙ. Im Minimum der Schwingung bleibt Tₑᵢₙ wie gehabt, d. h. es wird im Minimum mehr Energie eingekoppelt als im Maximum. Insbesondere wird Energie mit der Eigenfrequenz des Schwingkreises aus Zündinduktivität L_{Z} und Kondensator C₁, C₂ eingekoppelt. In der Folge schwingt sich der Kreis auf, der Offset im Maximum steigt, bis er so hoch ist, dass im Einschaltzeitpunkt, siehe t₁ von Fig. 4, des Schalters Q₁ bereits die Abschaltschwelle erreicht ist. Damit schaltet der Schalter Q₁ nicht mehr ein. Die gesamte Energie wird im Minimum eingekoppelt, der Kreis wird mit seiner Resonanzfrequenz angeregt. Mit anderen Worten: Der Regelkreis "zieht sich in die Schwingung hinein".

## Patentansprüche

1. Schaltungsanordnung zum Betreiben einer Entladungslampe umfassend:
- einen Eingang mit einem ersten (E₁) und einem zweiten Eingangsanschluss (E₂) zum Anschließen einer Versorgungsspannung;
- einen ersten elektronischen Schalter (Q₁), der eine Steuerelektrode, eine Arbeitselektrode und eine Bezugselektrode aufweist, wobei die Arbeitselektrode mit dem ersten Eingangsanschluss E₁) gekoppelt ist;
- eine erste Diode (D₁), deren Anode mit dem zweiten Eingangsanschluss (E₂) gekoppelt ist und deren Kathode unter Ausbildung eines ersten Verbindungspunkts (N) mit der Bezugselektrode des ersten elektronischen Schalters (Q₁) gekoppelt ist;
- eine Steuervorrichtung (12), die zur Ansteuerung des ersten elektronischen Schalters (Q₁) mit dessen Steuerelektrode gekoppelt ist;
- einen Ausgang mit einem ersten (A₁) und einem zweiten Ausgangsanschluss (A₂) zum Bereitstellen einer Ausgangsspannung (U_{A}) an die Entladungslampe (La);
- eine Induktivität (L_{Z}), die seriell zu einem der Ausgangsanschlüsse (A₁; A₂) angeordnet ist;
- eine Lampendrossel (L₁), die zwischen den ersten Verbindungspunkt (N( und den ersten Ausgangsanschluss (A₁) gekoppelt ist; und
- einen ersten Kondensator (C₁), der zwischen den ersten Ausgangsanschluss (A₁) und die Anode der ersten Diode (D₁) gekoppelt ist;
wobei die Steuervorrichtung (12) ausgelegt ist, den ersten elektronischen Schalter (Q₁) fortwährend für eine Einschaltzeit leitend und für eine Ausschaltzeit nichtleitend zu schalten; wobei die Schaltungsanordnung weiterhin eine Spannungsmessvorrichtung (10) zur Messung der Ausgangsspannung (U_{A}) umfasst, wobei die Spannungsmessvorrichtung (10) ausgelegt ist, an ihrem Ausgang ein Signal bereitzustellen, das mit der gemessenen Ausgangsspannung (U_{A}) korreliert ist, wobei die Spannungsmessvorrichtung (10) zur Übertragung dieses Signals an die Steuervorrichtung (12) mit der Steuervorrichtung (12) gekoppelt ist, und wobei die Steuervorrichtung (12) ausgelegt ist, die Ausschaltzeit (Tₐᵤₛ) in Abhängigkeit der gemessenen Ausgangsspannung (U_{A}) zu variieren, **dadurch gekennzeichnet,**
**dass** die Steuervorrichtung (12) ausgelegt ist, die Ausschaltzeit (Tₐᵤₛ) proportional zur Ausgangsspannung (U_{A}) zu variieren, und bei einer Vergrößerung der Ausgangsspannung (U_{A}) die Ausschaltzeit (Tₐᵤₛ) zu verkürzen und umgekehrt,

2. Schaltungsanordnung nach Anspruch 1,
**dadurch gekennzeichnet, dass** die Steuervorrichtung (12) ausgelegt ist, die Ausschaltzeit (Tₐᵤₛ) direkt proportional zu variieren.

3. Schaltungsanordnung nach Anspruch 2,
**dadurch gekennzeichnet,**
**dass** die Steuervorrichtung (12) ausgelegt ist, die Ausschaltzeit (Tₐᵤₛ) indirekt proportional zu variieren.
wobei die Steuervorrichtung (12) ausgelegt ist, die Ausschaltzeit (Tₐᵤₛ) derart zu variieren, dass gilt: $\frac{1}{{T}_{ein} + {T}_{aus}} \neq \frac{1}{2 ⁢ π ⁢ \sqrt{{L}_{z} ⁢ {C}_{1}}}$
wobei Tₑᵢₙ die Einschaltzeit, Tₐᵤₛ die Ausschaltzeit, L_{Z} die seriell zu einem der Ausgangsanschlüsse (A₁; A₂) angeordnete Induktivität (L_{Z}), und C₁ die Kapazität des ersten Kondensators (C₁) darstellt.

4. Schaltungsanordnung nach einem der vorhergehenden Ansprüche,
**dadurch gekennzeichnet,**
**dass** gilt: $\frac{1}{{T}_{ein} + {T}_{aus}} \neq 0 , 8 ⁢ bis ⁢ 1 , 2 * \frac{1}{2 ⁢ π ⁢ \sqrt{{L}_{z} ⁢ {C}_{1}}}$

5. Schaltungsanordnung nach einem der Ansprüche 3 oder 4,
**dadurch gekennzeichnet,**
**dass** $\frac{1}{n * \left({T}_{ein}+{T}_{aus}\right)} \neq \frac{1}{2 ⁢ π ⁢ \sqrt{{L}_{z} ⁢ {C}_{1}}} ; n = 1 , 2 , 3 , …$

6. Schaltungsanordnung nach Anspruch 5,
**dadurch gekennzeichnet,**
**dass** $\frac{1}{n * \left({T}_{ein}+{T}_{aus}\right)} \neq 0.8 ⁢ bis ⁢ 1.2 * \frac{1}{2 ⁢ π ⁢ \sqrt{{L}_{Z} ⁢ {C}_{1}}} ; n = 1 , 2 , 3 , …$

7. Schaltungsanordnung nach einem der Ansprüche 3 bis 6,
**dadurch gekennzeichnet,**
**dass** in der jeweiligen Formel die Verstimmung des Schwingkreises aus dem ersten Kondensator (C₁) und der Induktivität (L_{Z}) durch die Impedanz der am Ausgang anzuschließenden Entladungslampe (La) berücksichtigt ist.

8. Schaltungsanordnung nach einem der vorhergehenden Ansprüche,
**dadurch gekennzeichnet,**
**dass** sie weiterhin einen Strommesswiderstand (R_{S}) umfasst, der zwischen die Anode der ersten Diode (D₁) und den zweiten Eingangsanschluss (E₂) gekoppelt ist, zur Messung des Stroms durch den ersten elektronischen Schalter (Q₁) in dessen leitendem Zustand, wobei die Steuervorrichtung (12) mit dem Strommesswiderstand gekoppelt und ausgelegt ist, die Einschaltzeit (Tₑᵢₙ) zur Regelung des Stroms auf einen vorgebbaren Wert zu variieren.

9. Schaltungsanordnung nach Anspruch 8,
**dadurch gekennzeichnet,**
**dass** die Schaltungsanordnung weiterhin einen zweiten (Q₁), einen dritten (Q₄) und einen vierten elektronischen Schalter (Q₃) umfasst, wobei der erste (Q₂), der zweite (Q₁), der dritte (Q₄) und der vierte elektronische Schalter (Q₃) eine Vollbrücke darstellen, wobei der erste Verbindungspunkt (N) einen ersten Brückenmittelpunkt darstellt,
wobei die Schaltungsanordnung weiterhin eine zweite Diode (D₂) umfasst, die parallel zum ersten elektronischen Schalter (Q₂) gekoppelt ist, wobei der zweite elektronische Schalter (Q₁) parallel zur ersten Diode (D₁) gekoppelt ist, wobei der dritte (Q₄) und der vierte elektronische Schalter (Q₃) unter Ausbildung eines zweiten Verbindungspunkts, der einen zweiten Brückenmittelpunkt darstellt, miteinander gekoppelt sind, wobei der zweite Brückenmittelpunkt den zweiten Ausgangsanschluss (A₂) darstellt, wobei die Steuervorrichtung (12) ausgelegt ist, den ersten (Q2), den zweiten (Q₁), den dritten (Q₄) und den vierten elektronischen Schalter (Q₃) anzusteuern.

10. Schaltungsanordnung nach Anspruch 9,
**dadurch gekennzeichnet,**
**dass** die Steuervorrichtung (12) ausgelegt ist,
in einer ersten Phase den dritten elektronischen Schalter (Q₄) leitend, den vierten elektronischen Schalter (Q₃) und den ersten elektronischen Schalter (Q₂) nichtleitend zu schalten,
in einer zweiten Phase den vierten elektronischen Schalter (Q₃) leitend, den dritten elektronischen Schalter (Q₄) und den zweiten elektronischen Schalter (Q₁) nichtleitend zu schalten,
wobei sich die erste und die zweite Phase mit einer ersten vorgebbaren Frequenz, die insbesondere im Niederfrequenzbereich liegt, fortwährend abwechseln, wobei die Steuervorrichtung (12) weiterhin ausgelegt ist,
in der ersten Phase den zweiten elektronischen Schalter (Q₁) und in der zweiten Phase den ersten elektronischen Schalter (Q₂) mit einer zweiten vorgebbaren Frequenz, die insbesondere im Hochfrequenzbereich liegt, abwechselnd leitend und nichtleitend zu schalten und dabei die Ausschaltzeit in Abhängigkeit der gemessenen Ausgangsspannung zu variieren.

11. Schaltungsanordnung nach einem der Ansprüche 9 oder 10,
**dadurch gekennzeichnet,**
**dass** dem dritten (Q₄) und dem vierten elektronischen Schalter (Q₃) jeweils eine Freilaufdiode parallelgeschaltet ist.

12. Schaltungsanordnung nach einem der vorhergehenden Ansprüche,
**dadurch gekennzeichnet,**
**dass** die Schaltungsanordnung weiterhin einen zweiten Kondensator (C₂) umfasst, der zwischen den ersten Eingangsanschluss (E₁) und den ersten Ausgangsanschluss (A₁) gekoppelt ist.

13. Verfahren zum Betreiben einer Entladungslampe an einer Schaltungsanordnung mit einem Eingang mit einem ersten (E₁) und einem zweiten Eingangsanschluss (E₂) zum Anschließen einer Versorgungsspannung; einem ersten elektronischen Schalter (Q1), der eine Steuerelektrode, eine Arbeitselektrode und eine Bezugselektrode aufweist, wobei die Arbeitselektrode mit dem ersten Eingangsanschluss (E₁) gekoppelt ist; einer ersten Diode (D₁), deren Anode mit dem zweiten Eingangsanschluss (E₂) gekoppelt ist und deren Kathode unter Ausbildung eines ersten Verbindungspunkts (N) mit der Bezugselektrode des ersten elektronischen Schalters (Q₁) gekoppelt ist; einer Steuervorrichtung (12), die zur Ansteuerung des ersten elektronischen Schalters (Q₁) mit dessen Steuerelektrode gekoppelt ist; einem Ausgang mit einem ersten (A₁) und einem zweiten Ausgangsanschluss (A₂) zum Bereitstellen einer Ausgangsspannung (U_{A}) an die Entladungslampe (La); einer Induktivität (L_{Z}), die seriell zu einem der Ausgangsanschlüsse (A₁; A₂) angeordnet ist; einer Lampendrossel (L₁), die zwischen den ersten Verbindungspunkt (N) und den ersten Ausgangsanschluss (A₁) gekoppelt ist; und einem ersten Kondensator (C₁), der zwischen den ersten Ausgangsanschluss (A₁) und die Anode der ersten Diode (D₁) gekoppelt ist; wobei die Steuervorrichtung (12) ausgelegt ist, den ersten elektronischen Schalter (Q₁) fortwährend für eine Einschaltzeit (Tein) leitend und für eine Ausschaltzeit (Taus) nichtleitend zu schalten; **gekennzeichnet durch** folgende Schritte:
a) Messen der Ausgangsspannung (U_{A});
b) Koppeln eines Signals, das mit der gemessenen Ausgangsspannung (U_{A}) korreliert ist, an die Steuervorrichtung (12); und
c) **durch** die Steuervorrichtung (12): Variieren der Ausschaltzeit (Tₐᵤₛ) in Abhängigkeit der gemessenen Ausgangsspannung (U_{A}) derart, dass bei einer Vergrößerung der Ausgangsspannung (U_{A}) die Ausschaltzeit (Tₐᵤₛ) verkürzt wird und umgekehrt, und dass gilt: $\frac{1}{{T}_{ein} + {T}_{aus}} \neq \frac{1}{2 ⁢ π ⁢ \sqrt{{L}_{z} ⁢ {C}_{1}}} .$

## Claims

1. Circuit arrangement for operating a discharge lamp, comprising:
- an input with a first input connection (E₁) and a second input connection (E₂) for connecting a supply voltage;
- a first electronic switch (Q₁), which has a control electrode, a working electrode and a reference electrode, wherein the working electrode is coupled to the first input connection (E₁);
- a first diode (D₁) whose anode is coupled to the second input connection (E₂), and whose cathode is coupled to the reference electrode of the first electronic switch (Q₁) so as to form a first node (N);
- a control apparatus (12), which is coupled to the control electrode of the first electronic switch (Q₁) so as to actuate said first electronic switch;
- an output with a first output connection (A₁) and a second output connection (A₂) for providing an output voltage (U_{A}) to the discharge lamp (La);
- an inductance (L_{Z}), which is arranged in series with one of the output connections (A₁; A₂);
- a lamp inductor (L₁), which is coupled between the first node (N) and the first output connection (A₁); and
- a first capacitor (C₁), which is coupled between the first output connection (A₁) and the anode of the first diode (D₁);
wherein the control apparatus (12) is designed to switch the first electronic switch (Q₁) to be conducting continuously for a switch-on time and to be nonconducting for a switch-off time; wherein the circuit arrangement also comprises a voltage measurement apparatus (10) for measuring the output voltage (U_{A}), wherein the voltage measurement apparatus (10) is designed to provide a signal at its output, which signal has been correlated with the measured output voltage (U_{A}), wherein the voltage measurement apparatus (10) is coupled to the control apparatus (12) so as to transmit this signal to the control apparatus (12), and wherein the control apparatus (12) is designed to vary the switch-off time (T_{off}) depending on the measured output voltage (U_{A}), **characterized in that** the control apparatus (12) is designed to vary the switch-off time (T_{off}) proportionally to the output voltage (U_{A}), and, in the event of an increase in the output voltage (U_{A}), to shorten the switch-off time (T_{off}), and vice versa,
wherein the control apparatus (12) is designed to vary the switch-off time (T_{off}) in such a way that the following applies: $\frac{1}{{T}_{on} + {T}_{off}} \neq \frac{1}{2 ⁢ π ⁢ \sqrt{{L}_{z} ⁢ {C}_{1}}} ,$
wherein Tₒₙ is the switch-on time, T_{off} is the switch-off time, L_{Z} is the inductance (L_{Z}) which is arranged in series with one of the output connections (A₁; A₂), and C₁ is the capacitance of the first capacitor (C₁).

2. Circuit arrangement according to Claim 1, **characterized in that** the control apparatus (12) is designed to vary the switch-off time (T_{off}) directly proportionally.

3. Circuit arrangement according to Claim 2, **characterized in that** the control apparatus (12) is designed to vary the switch-off time (T_{off}) indirectly proportionally.

4. Circuit arrangement according to one of the preceding claims, **characterized in that** the following applies: $\frac{1}{{T}_{on} + {T}_{off}} \neq 0.8 ⁢ to ⁢ 1.2 * \frac{1}{2 ⁢ π ⁢ \sqrt{{L}_{Z} ⁢ {C}_{1}}} .$

5. Circuit arrangement according to either of Claims 3 or 4, **characterized in that** $\frac{1}{n * \left({T}_{on}+{T}_{off}\right)} \neq \frac{1}{2 ⁢ π ⁢ \sqrt{{L}_{Z} ⁢ {C}_{1}}} ; n = 1 , 2 , 3 , … .$

6. Circuit arrangement according to Claim 5, **characterized in that** $\frac{1}{n * \left({T}_{on}+{T}_{off}\right)} \neq 0.8 ⁢ to ⁢ 1.2 * \frac{1}{2 ⁢ π ⁢ \sqrt{{L}_{Z} ⁢ {C}_{1}}} ; n = 1 , 2 , 3 , … .$

7. Circuit arrangement according to one of Claims 3 to 6, **characterized in that** the tuning of the resonant circuit comprising the first capacitor (C₁) and the inductance (L_{Z}) by the impedance of the discharge lamp (La) to be connected at the output has been taken into consideration in the respective formula.

8. Circuit arrangement according to one of the preceding claims, **characterized in that** said circuit arrangement furthermore comprises a current measuring resistor (R_{S}), which is coupled between the anode of the first diode (D₁) and the second input connection (E₂), for measuring the current through the first electronic switch (Q₁) in the conducting state of said electronic switch, wherein the control apparatus (12) is coupled to the current measuring resistor and is designed to vary the switch-on time (Tₒₙ) for regulating the current to a predeterminable value.

9. Circuit arrangement according to Claim 8, **characterized in that** the circuit arrangement furthermore comprises a second electronic switch (Q₁), a third electronic switch (Q₄) and a fourth electronic switch (Q₃), wherein the first electronic switch (Q₂), the second electronic switch (Q₁), the third electronic switch (Q₄) and the fourth electronic switch (Q₃) represent a full bridge, wherein the first node (N) represents a first bridge centre point, wherein the circuit arrangement furthermore comprises a second diode (D₂), which is coupled in parallel with the first electronic switch (Q₂), wherein the second electronic switch (Q₁) is coupled in parallel with the first diode (D₁), wherein the third electronic switch (Q₄) and the fourth electronic switch (Q₃) are coupled to one another so as to form a second node, which represents a second bridge centre point, wherein the second bridge centre point represents the second output connection (A₂), wherein the control apparatus (12) is designed to actuate the first electronic switch (Q₂), the second electronic switch (Q₁), the third electronic switch (Q₄) and the fourth electronic switch (Q₃).

10. Circuit arrangement according to Claim 9, **characterized in that** the control apparatus (12) is designed to switch, in a first phase, the third electronic switch (Q₄) to be conducting, and the fourth electronic switch (Q₃) and the first electronic switch (Q₂) to be nonconducting,
to switch, in a second phase, the fourth electronic switch (Q₃) to be conducting, and the third electronic switch (Q₄) and the second electronic switch (Q₁) to be nonconducting,
wherein the first and second phases alternate continuously at a first predeterminable frequency, which is in particular in the low frequency range, wherein the control apparatus (12) is furthermore designed to switch, in the first phase, the second electronic switch (Q₁) and, in the second phase, the first electronic switch (Q₂) to be alternately conducting and nonconducting at a second predeterminable frequency, which is in particular in the high frequency range, and in the process to vary the switch-off time depending on the measured output voltage.

11. Circuit arrangement according to either of Claims 9 or 10, **characterized in that** in each case one freewheeling diode is connected in parallel with the third electronic switch (Q₄) and the fourth electronic switch (Q₃).

12. Circuit arrangement according to one of the preceding claims, **characterized in that** the circuit arrangement furthermore comprises a second capacitor (C₂), which is coupled between the first input connection (E₁) and the first output connection (A₁).

13. Method for operating a discharge lamp using a circuit arrangement with an input with a first input connection (E₁) and a second input connection (E₂) for connecting a supply voltage; a first electronic switch (Q₁), which has a control electrode, a working electrode and a reference electrode, wherein the working electrode is coupled to the first input connection (E₁); a first diode (D₁) whose anode is coupled to the second input connection (E₂), and whose cathode is coupled to the reference electrode of the first electronic switch (Q₁) so as to form a first node (N); a control apparatus (12), which is coupled to the control electrode of the first electronic switch (Q₁) so as to actuate the said first electronic switch; an output with a first output connection (A₁) and a second output connection (A₂) for providing an output voltage (U_{A}) to the discharge lamp (La); an inductance (L_{Z}), which is arranged in series with one of the output connections (A₁; A₂); a lamp inductor (L₁), which is coupled between the first node (N) and the first output connection (A₁); and a first capacitor (C₁), which is coupled between the first output connection (A₁) and the anode of the first diode (D₁); wherein the control apparatus (12) is designed to switch the first electronic switch (Q₁) continuously to be conducting for a switch-on time (Tₒₙ) and to be nonconducting for a switch-off time (T_{off}); **characterized by** the following steps:
a) measuring the output voltage (U_{A});
b) coupling a signal which has been correlated with the measured output voltage (U_{A}) to the control apparatus (12); and
c) by means of the control apparatus (12): varying the switch-off time (T_{off}) depending on the measured output voltage (U_{A}) in such a way that, in the event of an increase in the output voltage (U_{A}), the switch-off time (T_{off}) is shortened, and vice versa, and in that the following applies: $\frac{1}{{T}_{on} + {T}_{off}} \neq \frac{1}{2 ⁢ π ⁢ \sqrt{{L}_{Z} ⁢ {C}_{1}}} .$

## Revendications

1. Montage pour faire fonctionner une lampe à décharge, comprenant :
- une entrée avec une première (E₁) et une seconde borne d'entrée (E₂) pour le raccordement d'une tension d'alimentation ;
- un premier commutateur électronique (Q₁), qui comprend une électrode de commande, une électrode de travail et une électrode de référence, l'électrode de travail étant reliée à la première borne d'entrée (E₁) ;
- une première diode (D₁) dont l'anode est reliée à la seconde borne d'entrée (E₂) et dont la cathode est reliée à l'électrode de référence du premier commutateur électronique (Q₁), en formant un premier point de connexion (N) ;
- un dispositif de commande (12) qui est relié à l'électrode de commande du premier commutateur électronique (Q₁) pour commander celui-ci ;
- une sortie avec une première (A₁) et une seconde borne de sortie (A₂) pour fournir une tension de sortie (U_{A}) à la lampe à décharge (La) ;
- une inductance (L_{z}) qui est branchée en série avec une des bornes de sortie (A₁; A₂) ;
- une inductance de lampe (L₁) qui est branchée entre le premier point de connexion (N) et la première borne de sortie (A₁) ; et
un premier condensateur (C₁) qui est branché entre la première borne de sortie (A₁) et l'anode de la première diode (D₁) ;
le dispositif de commande (12) étant conçu pour commuter le premier commutateur électronique (Q₁) de manière continue à l'état conducteur pendant un temps de mise sous tension et non conducteur pendant un temps de mise hors tension ; le montage comprenant, en outre, un dispositif de mesure de tension (10) pour mesurer la tension de sortie (U_{A}), le dispositif de mesure de tension (10) étant conçu pour fournir, à sa sortie, un signal qui est corrélé à la tension de sortie mesurée (U_{A}), le dispositif de mesure de tension (10) étant relié au dispositif de commande (12) pour transmettre ce signal au dispositif de commande (12) et le dispositif de commande (12) étant conçu pour faire varier le temps de mise hors tension (Tₐᵤₛ) en fonction de la tension de sortie mesurée (U_{A}),
**caractérisé en ce que**
le dispositif de commande (12) est conçu pour faire varier le temps de mise hors tension (Tₐᵤₛ) de manière proportionnelle à la tension de sortie (U_{A}) et pour raccourcir le temps de mise hors tension (Tₐᵤₛ) en cas d'augmentation de la tension de sortie (U_{A}), et inversement,
le dispositif de commande (12) étant conçu pour faire varier le temps de mise hors tension (Tₐᵤₛ) de telle sorte que la formule $\frac{1}{{T}_{ein} + {T}_{aus}} \neq \frac{1}{2 ⁢ π ⁢ \sqrt{{L}_{z} ⁢ {C}_{1}}}$
soit vérifiée,
Tₑᵢₙ représentant le temps de mise sous tension, Tₐᵤₛ le temps de mise hors tension, L_{Z} l'inductance (L_{Z}) branchée en série avec une des bornes de sortie (A₁; A₂) et C₁ la capacité du premier condensateur (C₁).

2. Montage selon la revendication 1, **caractérisé en ce que** le dispositif de commande (12) est conçu pour faire varier le temps de mise hors tension (Tₐᵤₛ) de manière directement proportionnelle.

3. Montage selon la revendication 2, **caractérisé en ce que** le dispositif de commande (12) est conçu pour faire varier le temps de mise hors tension (Tₐᵤₛ) de manière indirectement proportionnelle.

4. Montage selon l'une des revendications précédentes,
**caractérisé en ce que** la formule $\frac{1}{{T}_{ein} + {T}_{aus}} \neq 0 , 8 bis 1 , 2 * \frac{1}{2 ⁢ π ⁢ \sqrt{{L}_{Z} ⁢ {C}_{1}}}$
est vérifiée.

5. Montage selon l'une des revendications 3 ou 4, **caractérisé en ce que** la formule $\frac{1}{n * \left({T}_{ein}+{T}_{aus}\right)} \neq \frac{1}{2 ⁢ π ⁢ \sqrt{{L}_{Z} ⁢ {C}_{1}}} ; n = 1 , 2 , 3 , … .$ est vérifiée.

6. Montage selon la revendication 5, **caractérisé en ce que** la formule $\frac{1}{n * \left({T}_{ein}+{T}_{aus}\right)} \neq 0 , 8 bis 1 , 2 * \frac{1}{2 ⁢ π ⁢ \sqrt{{L}_{Z} ⁢ {C}_{1}}} ; n = 1 , 2 , 3 , …$
est vérifiée.

7. Montage selon l'une des revendications 3 à 6, **caractérisé en ce que**, dans la formule respective, il est tenu compte du désaccord du circuit oscillant formé par le premier condensateur (C₁) et l'inductance (L_{Z}) par l'impédance de la lampe à décharge (La) à raccorder à la sortie.

8. Montage selon l'une des revendications précédentes, **caractérisé en ce qu'**il comprend, en outre, une résistance de mesure de courant (R_{S}) qui est branchée entre l'anode de la première diode (D₁) et la seconde borne d'entrée (E₂) pour mesurer le courant passant à travers le premier commutateur électronique (Q₁) dans son état conducteur, le dispositif de commande (12) étant relié à la résistance de mesure de courant et étant conçu pour faire varier le temps de mise sous tension (Tₑᵢₙ) pour régler le courant sur une valeur pouvant être prédéfinie.

9. Montage selon la revendication 8, **caractérisé en ce que** le montage comprend, en outre, un deuxième (Q₁), un troisième (Q₄) et un quatrième commutateur électronique (Q₃), le premier (Q₂), le deuxième (Q₁), le troisième (Q₄) et le quatrième commutateurs électroniques (Q₃) représentant un pont intégral, le premier point de connexion (N) représentant un premier point central de pont,
le montage comprenant, en outre, une seconde diode (D₂) qui est branchée en parallèle avec le premier commutateur électronique (Q₂), le second commutateur électronique (Q₁) étant branché en parallèle avec la première diode (D₁), le troisième (Q₄) et le quatrième (Q₃) commutateurs électroniques étant reliés l'un à l'autre, en formant un second point de connexion qui représente un second point central de pont, le second point central de pont représentant la seconde borne de sortie (A₂), le dispositif de commande (12) étant conçu pour commander le premier (Q₂), le second (Q₁), le troisième (Q₄) et le quatrième (Q₃) commutateurs électroniques.

10. Montage selon la revendication 9, **caractérisé en ce que** le dispositif de commande (12) est conçu
pour commuter le troisième commutateur électronique (Q₄) à l'état conducteur, le quatrième commutateur électronique (Q₃) et le premier commutateur électronique (Q₂) à l'état non conducteur, dans une première phase,
pour commuter le quatrième commutateur électronique (Q₃) à l'état conducteur, le troisième commutateur électronique (Q₄) et le deuxième commutateur électronique (Q₁) à l'état non conducteur, dans une seconde phase,
la première phase et la seconde phase alternant de manière continue à une première fréquence pouvant être prédéfinie, qui se situe notamment dans le domaine des basses fréquences,
le dispositif de commande (12) étant en outre conçu pour commuter alternativement à l'état conducteur et non conducteur le second commutateur électronique (Q₁), dans la première phase, et le premier commutateur électronique (Q₂), dans la seconde phase, à une seconde fréquence pouvant être prédéfinie, qui se situe notamment dans le domaine des hautes fréquences, et faire varier ainsi le temps de mise hors tension en fonction de la tension de sortie mesurée.

11. Montage selon l'une des revendications 9 ou 10, **caractérisé en ce qu'**une diode de roue libre est branchée en parallèle avec chacun des troisième (Q₄) et quatrième (Q₃) commutateurs électroniques.

12. Montage selon l'une des revendications précédentes, **caractérisé en ce que** le montage comprend, en outre, un second condensateur (C₂) qui est branché entre la première borne d'entrée (E₁) et la première borne de sortie (A₁).

13. Procédé pour faire fonctionner une lampe à décharge raccordée à un montage comprenant une entrée avec une première (E₁) et une seconde borne d'entrée (E₂) pour le raccordement d'une tension d'alimentation ; un premier commutateur électronique (Q₁), qui comprend une électrode de commande, une électrode de travail et une électrode de référence, l'électrode de travail étant reliée à la première borne d'entrée (E₁) ; une première diode (D₁) dont l'anode est reliée à la seconde borne d'entrée (E₂) et dont la cathode est reliée à l'électrode de référence du premier commutateur électronique (Q₁), en formant un premier point de connexion (N) ; un dispositif de commande (12) qui est relié à l'électrode de commande du premier commutateur électronique (Q₁) pour commander celui-ci ; une sortie avec une première (A₁) et une seconde borne de sortie (A₂) pour fournir une tension de sortie (U_{A}) à la lampe à décharge (La) ; une inductance (L_{Z}) qui est branchée en série avec une des bornes de sortie (A₁; A₂) ; une inductance de lampe (L₁) qui est branchée entre le premier point de connexion (N) et la première borne de sortie (A₁) ; et un premier condensateur (C₁) qui est branché entre la première borne de sortie (A₁) et l'anode de la première diode (D₁) ; le dispositif de commande (12) étant conçu pour commuter le premier commutateur électronique (Q₁) de manière continue à l'état conducteur pendant un temps de mise sous tension (Tₑᵢₙ) et à l'état non conducteur pendant un temps de mise hors tension (Tₐᵤₛ) ;
**caractérisé par** les étapes suivantes :
a) mesure de la tension de sortie (U_{A}) ;
b) couplage au dispositif de commande (12) d'un signal qui est corrélé à la tension de sortie mesurée (U_{A}) ; et
c) au moyen du dispositif de commande (12) : variation du temps de mise hors tension (Tₐᵤₛ) en fonction de la tension de sortie mesurée (U_{A}) de sorte que le temps de mise hors tension (Tₐᵤₛ) soit raccourci en cas d'augmentation de la tension de sortie (U_{A}), et inversement, et que la formule $\frac{1}{{T}_{ein} + {T}_{aus}} \neq \frac{1}{2 ⁢ π ⁢ \sqrt{{L}_{z} ⁢ {C}_{1}}}$ soit vérifiée.
